# EUROPÄISCHE PATENTSCHRIFT

(11) **EP 1 313 384 B1**
(45) Veröffentlichungstag und Bekanntmachung des Hinweises auf die Patenterteilung: **28.07.2004**
(21) Anmeldenummer: 01960667.2
(22) Anmeldetag: 16.08.2001
(51) Int. Cl.: A46B 9/04

(54) **BORSTENWARE**
PRODUCT WITH BRISTLES
PRODUIT DE BROSSERIE

(30) Priorität: 29.08.2000 DE 10042446
(43) Veröffentlichungstag der Anmeldung: 28.05.2003
(73) Patentinhaber: CORONET-WERKE GmbH, 69483 Wald-Michelbach (DE)
(72) Erfinder: WEIHRAUCH, Georg, 69483 Wald-Michelbach (DE)
(74) Vertreter: Lasch, Hartmut Dipl.-Ing.
(86) Internationale Anmeldenummer: PCT/EP2001/009431
(87) Internationale Veröffentlichungsnummer: WO 2002/017747

(56) Entgegenhaltungen:
- EP-A- 0 909 540
- WO-A-96/16571
- US-A- 2 251 853
- US-A- 4 475 261
- US-A- 5 345 645
- US-A- 5 638 568

## Beschreibung

Die Erfindung betrifft eine Borstenware mit einem Borstenträger und mit diesem verbundenen Borsten, von denen zumindest ein Teil zu Borstengruppen zusammengefaßt ist, in denen der Abstand der Borsten kleiner als der Abstand der geometrischen Zentren benachbarter Borstengruppen.

Borstenwaren im Sinne der Erfindung umfassen Bürsten jeder Art, wie Zahn-, Körper-, Putz- und Reinigungsbürsten, Applikationsbürsten, Pinsel sowie technische Bürsten, z.B. Polier- und Schleifbürsten. Bei diesen Borstenwaren sind die Borsten in der Regel zu Gruppen in Form von Bündeln oder Borstenfeldern zusammengefaßt. Ferner sind Borstenwaren bekannt (EP 0 813 374 = US 5,974,619), bei denen der Borstenbesatz aus einzeln stehenden Borsten gebildet ist, die mit geringem Abstand voneinander angeordnet am Borstenträger befestigt sind.

Üblicherweise liegen die freien Enden der Borsten bei den vorgenannten Borstenwaren in einer ebenen Hüllfläche. Damit wird eine gute Flächenwirkung auf der zu behandelnden oder zu bearbeitenden Oberfläche erreicht, sofern diese Oberfläche gleichfalls eine Ebene ist. Bei gleichmäßig gekrümmten Flächen ist zumindest eine Vielzahl von Borsten gleichzeitig wirksam. Ist jedoch die zu behandelnde bzw. zu bearbeitende Oberfläche diskontinuierlich gekrümmt oder weist sie gar enge Vertiefungen und Spalte auf, so können in diese nur einzelne Borsten bei entsprechend starkem Andruck eindringen, wodurch jedoch Schäden an benachbarten Oberflächen wegen des dort herrschenden größeren Andrucks auftreten können.

Dieses Problem ist dadurch zu beseitigen versucht worden, daß die freien Enden der Borsten einer Borstengruppe in einer nicht-ebenen Hüllfläche und gegebenenfalls die freien Enden der Borsten verschiedener Gruppen in unterschiedlichen Hüllflächen liegen (EP 0 346 846 = US 4,979,782, EP 0 716 821). Bei dieser Ausbildung stützen sich die kürzeren Borsten auf der zu behandelnden oder zu bearbeitenden Oberfläche ab, während die längeren Borsten in Vertiefungen, Spalte oder dergleichen eindringen können. Diese "Topographie" des Borstenbesatzes hat sich insbesondere bei Zahnbürsten bewährt, um die sehr unterschiedlich gekrümmten Zahnoberflächen im buccalen, lingualen und labilialen Bereich der Mundhöhle, zugleich aber auch die Interdentalräume und die zerklüfteten Kauflächen der Molaren zu erreichen.

Auch wenn mit solchen topographierten Zahnbürsten eine weitgehend befriedigende Dentalhygiene möglich ist, werden insbesondere die Interdentalräume der Molaren nur unzulänglich gereinigt. Ähnliches gilt für stark zerklüftete Kauflächen der Molaren, wie auch für die sogenannten Fissuren auf sonstigen Zahnoberflächen. Würde man dem Rechnung tragen wollen, müßte eine Vielzahl einzeln stehender längerer Borsten vorgesehen werden und die den übrigen Borstenbesatz überragende Länge entsprechend groß sein. Diese vorragenden Borstenenden, die seitlich nicht abgestützt sind, nutzen sich aber nicht nur aufgrund der Reibung schneller ab, sondern verlieren aufgrund ihrer stärkeren Biegebeanspruchung in kurzer Zeit ihre ursprüngliche Ausrichtung. Sie werden abgebogen oder knicken gar ab. Der schnellere Verschleiß äußert sich insbesondere in einer unregelmäßigen Abnutzung der Kuppe der Borste, die zur Vermeidung von Schäden an der Zahnoberfläche, aber auch von Verletzungen der Gingiva gleichmäßig abgerundet sein sollte.

Der Erfindung liegt die Aufgabe zugrunde, für Borstenwaren beliebiger Art eine Ausbildung vorzuschlagen, bei der die Borsten sowohl auf der zu behandelnden bzw. zu bearbeitenden Oberfläche gleichermaßen wirksam sind, wie in Vertiefungen oder Spalten.

Diese Aufgabe wird erfindungsgemäß dadurch gelöst, daß der Abstand des geometrischen Zentrums wenigstens einer Borstengruppe von dem geometrischen Zentrum wenigstens einer benachbarten Borstengruppe im wesentlichen gleich oder größer ist als das Produkt aus dem Mittel der Anzahl der Borsten in den beiden Borstengruppen und dem Durchmesser dieser Borsten.

Bei Borstenwaren mit herkömmlicher Anordnung einer Vielzahl von Borsten in einem Bündel stauen sich die Borsten im Einlaufbereich von Spalten oder Vertiefungen auf und dringen allenfalls einzelne, außenliegende Borsten des Bündels in die Tiefe ein. Der Grund liegt darin, daß die Anzahl und Dichte der Borsten im Bündel in Relation zum Abstand der Bündel groß ist und die Borsten beim Überstreichen von Vertiefungen oder Spalten nicht im notwendigen Maß ausweichen können, sich vielmehr gegeneinander in der vorgegebenen Bündelform abstützen. Mit der Erfindung wird eine Relation zwischen der Borstenzahl in den Borstengruppen, dem Borstendurchmesser und dem Abstand der Borstengruppen hergestellt, die dazu führt, daß beim Überstreichen von Spalten oder Vertiefungen sich die Borsten aufgrund ihrer Länge und Flexibilität in Richtung der Bürstbewegung linear hintereinander legen können. So können sämtliche oder die Mehrzahl von Borsten hintereinander liegender Borstengruppen dem Verlauf des Spaltes bzw. der Vertiefung folgen und werden durch die seitliche Begrenzung der Vertiefung gleichsam in diese hineingeführt. Diese Wirkung tritt insbesondere auch unabhängig von Form und Querschnitt der Befestigungsfläche der Borstengruppe ein. Die Borsten der benachbarten Gruppen hingegen erfüllen ihre Bürstfunktion auf den dem Spalt oder der Vertiefung benachbarten Oberflächen. Eine Borstenware gemäß der Erfindung zeichnet sich aufgrund der erfindungsgemäß vorgeschlagenen Relation gegenüber herkömmlichen Borstenwaren im allgemeinen durch eine geringere Anzahl von Borsten in einer Gruppe und durch einen größeren Abstand der Gruppen voneinander aus.

Mit Vorteil sind die erfindungsgemäß ausgebildeten Borstengruppen als runde, vorzugsweise als Bündel mit kreisförmigem Querschnitt ausgebildet. Die Borsten einer Borstengruppe können aber auch eine hiervon abweichende, beispielsweise eine dreieckige, polygonale oder streifenartige Querschnittsform aufweisen, wobei dann der Hüllkreis des Querschnitts den Durchmesser für die erfindungsgemäße Relation zwischen ihm, der Anzahl der Borsten in den Borstengruppen und deren Abstand liefert.

Vorzugsweise sind die Borstengruppen, bei denen der Abstand ihrer geometrischen Zentren im wesentlichen gleich oder größer ist als das Produkt aus dem Mittel der Anzahl der Borsten benachbarter Borstengruppen und dem Durchmesser dieser Borsten, auf dem Borstenträger in den Ecken eines Dreiecks oder Polygons, insbesondere eines Vierecks, mit gegebenenfalls unterschiedlichen Seitenlängen angeordnet, wobei die kürzeste Seitenlänge die erfindungsgemäße Relation für den Abstand der Borstengruppen aufweisen sollte.

Stattdessen kann vorgesehen sein, daß die Borstengruppen, bei denen der Abstand ihrer geometrischen Zentren im wesentlichen gleich oder größer ist als das Produkt aus dem Mittel der Anzahl der Borsten benachbarter Borstengruppen und dem Durchmesser dieser Borsten, auf dem Borstenträger linear angeordnet sind.

Bei dieser Ausbildung können die linear angeordneten Borstengruppen in mehreren parallelen Linien einen vollständigen Borstenbesatz bilden. Es können aber auch nur in Bereichen des Borstenträgers solche linearen Anordnungen vorgesehen sein. Handelt es sich um eine Bürste mit einer bevorzugten Arbeitsrichtung, kann diese lineare Anordnung gegebenenfalls nur in der Arbeitsrichtung vorgesehen sein. Eine solche bevorzugte Arbeitsrichtung ergibt sich beispielsweise bei der rot/weiß-Zahnpflege, bei der der Bürstenkopf quer zu seiner Längserstreckung vom Zahnfleisch in Richtung der Zähne bewegt wird. Ähnliches gilt auch für Applikationsbürsten beliebiger Art, wie auch für Bürsten zum Reinigen profilierter Oberflächen oder solcher Flächen, die von regelmäßigen Fugen, Vertiefungen od. dgl. unterbrochen sind. Beispielhaft seien Bürsten zum Reinigen der Fugen von Fliesenflächen genannt.

Die Anzahl der Borsten in den Borstengruppen kann gleich oder unterschiedlich sein. Ebenso kann der Durchmesser der Borsten in den Borstengruppen gleich oder unterschiedlich sein. Entsprechend muß der Abstand benachbarter Borstengruppen angepaßt werden.

An einer einzelnen Borstenware, z.B. einer Zahnbürste, kann die erfindungsgemäße Ausbildung der Gruppen und deren Anordnung auch mit bekannten Anordnungen kombiniert werden. Besonders wirksam ist eine Kombination mit einzeln stehenden Borsten (EP 0 813 347 = US 5,974,619). Dabei können die einzeln stehenden Borsten zu wenigstens einem Borstenfeld zusammengefaßt sein, in welchem also die Borsten mit geringem Abstand voneinander angeordnet sind. Dieser Abstand kann im Bereich des Durchmessers der Borsten liegen.

Eine weitere Optimierung läßt sich dadurch erreichen, daß die freien Enden der Borsten wenigstens einer Borstengruppe auf einer nicht-ebenen Hüllfläche liegen. Diese Hüllfläche kann konvex oder konkav sein, wobei insbesondere kegelförmige oder teilkugelige Hüllflächen von Vorteil sind.

Es kann ferner vorgesehen sein, daß die freien Enden der Borsten verschiedener Borstengruppen auf unterschiedlichen Hüllflächen liegen und diese Hüllflächen gegebenenfalls in unterschiedlicher Höhe bezüglich der Oberfläche des Borstenträgers liegen.

Grundsätzlich können die Borsten beliebige Querschnittsformen aufweisen bzw. solche mit rundem Querschnitt mit solchen anderer Querschnittsformen in einer Borstengruppe gemischt sein. Bei nicht-runden Borsten ist für die Bemessung des Abstandes der Borstengruppen der Durchmesser des Hüllkreises des Borstenquerschnitts maßgeblich.

Die Borsten einer Borstengruppe können einzeln mit dem Borstenträger oder an ihren Enden miteinander und gemeinsam mit dem Borstenträger verbunden sein. Für die Verbindung der Borstengruppen mit dem Borstenträger kommen alle eingangs genannten mechanischen oder thermischen Verfahren in Frage. Dabei empfiehlt sich die Verwendung von kassettenartigen Halteeinrichtungen mit einem dem kompletten Borstenbesatz entsprechenden Lochbild, in welchem die Borsten und Borstengruppen nach Anzahl und Anordnung exakt vorpositioniert sind, bevor sie mit Hilfe der Kassette mit dem Borstenträger verbunden werden (EP 0 293 665 = US 4,954,305).

Nachstehend ist die Erfindung anhand von in der Zeichnung wiedergegebenen Ausführungsbeispielen beschrieben. In der Zeichnung zeigen:
- Fig. 1: einen Ausschnitt eines Borstenfeldes einer herkömmlichen Zahnbürste mit runden Bündeln im Maßstab ca. 10:1;
- Fig. 2: einen der Fig. 1 entsprechenden Ausschnitt des Borstenfeldes einer der Erfindung am nächsten kommenden, bekannten Zahnbürste im Maßstab ca. 10:1;
- Fig. 3 bis Fig.6: je eine Draufsicht (a) auf eine Borstengruppe in der Ausgangslage und je eine Draufsicht (b) auf zwei benachbarte Borstengruppen in der sich erfindungsgemäß bildenden Ordnung während der Benutzung;
- Fig. 7: eine Draufsicht auf die Kaufläche benachbarter Zähne mit Interdentalraum beim Reinigen mit einer herkömmlichen Zahnbürste;
- Fig. 8: eine Seitenansicht zu der Darstellung gemäß Fig. 7;
- Fig. 9: eine Draufsicht auf die Kaufläche benachbarter Zähne bei der Verwendung einer Zahnbürste mit der erfindungsgemäßen Anordnung der Borstengruppen;
- Fig. 10: eine Seitenansicht zur Darstellung gemäß Fig. 9;
- Fig. 11: eine Seitenansicht benachbarter Zähne mit Interdentalräumen bei Reinigung mit einer Zahnbürste herkömmlichen Aufbaus nach der rot/weiß-Methode;
- Fig. 12: eine der Fig. 11 entsprechende Darstellung bei der Reinigung mit einer Zahnbürste mit der erfindungsgemäßen Anordnung der Borstengruppen;
- Fig. 13: eine stark vergrößerte Schnittansicht einer Fissur bei Anwendung einer herkömmlichen Zahnbürste;
- Fig. 14: eine der Fig. 13 entsprechenden Darstellung bei Anwendung einer Zahnbürste mit der erfindungsgemäßen Anordnung der Borstengruppen und Borsten;
- Fig. 15: eine perspektivische Ansicht einer einzelnen Borstengruppe gemäß der Erfindung in einem der Fig. 14 entsprechenden Anwendungsfall.

In der Zeichnung sind aus Gründen der Vereinfachung ausschließlich Borstengruppen in Form von Bündeln mit kreisförmigem Querschnitt sowie Borsten mit gleichfalls kreisförmigem Querschnitt wiedergegeben. In der nachfolgenden Beschreibung ist der Bündeldurchmesser stets mit "D", der Borstendurchmesser mit "d" und der Abstand der Bündel mit "x" sowie die Anzahl der Bündel mit "n" bezeichnet. Statt runder Bündel und runder Borsten können auch andere Querschnittsformen vorgesehen sein, wobei dann der Hüllkreis des Bündelquerschnitts den Durchmesser D bzw. der Borstenquerschnitt einen Hüllkreis mit dem Durchmesser d aufweisen.

Der in Fig.1 gezeigte Ausschnitt eines Borstenfeldes einer herkömmlichen Zahnbürste besteht aus Borstengruppen in Form von runden Bündeln 1, die aus einer Vielzahl von Borsten 2 bestehen. Die Bündel 1 weisen den Durchmesser D und die Borsten 2 den Durchmesser d auf. Die Bündel 1 sind mit einem Abstand x voneinander auf einem ausschnittsweise wiedergegebenen Borstenträger 12 befestigt. In der Regel weisen herkömmliche Zahnbürsten einen gleichen Abstand x sämtlicher Bündel in der Befestigungsebene am Borstenträger auf. In Fig.1 ist ferner eine mechanische Befestigungsmethode angedeutet, bei der die Borsten 2 eines Bündels 1 geschlauft und mittels eines Ankers in einem Loch des Borstenträgers 12 befestigt werden. Dieses Verfahren wird in der Bürstentechnik als "Stanzen" bezeichnet.

Bei der bekannten Zahnbürste gemäß Fig.1 enthält jedes Bündel 1 ca. 42 Borsten mit einem Durchmesser d=0,20 mm. Der Bündeldurchmesser beträgt D=1,6 mm und der Abstand der Bündel 1 untereinander beträgt x=2,6 mm. Der Füllgrad der Bündel (Borstenquerschnittsfläche im Verhältnis zur Bündelfläche) beträgt ca. 65 %. Hieraus errechnet sich eine Borstendichte von 791 Borsten pro cm².

Fig.2 zeigt eine aus der Praxis bekannte Anordnung mit dem kleinsten Bündeldurchmesser und der kleinsten Anzahl von Borsten pro Bündel bei einer Zahnbürste. Bei dieser Anordnung weist jedes Bündel 1 n=16 Borsten 2 mit einem Durchmesser d=0,20 mm auf. Der Bündeldurchmesser beträgt D=1,0 mm und der Abstand der Bündel voneinander x=1,6 mm. Die Borstendichte beträgt 796 Borsten pro cm².

Wird eine Borstenanordnung gemäß Fig.1 oder 2 in einer Richtung parallel zur Befestigungsebene bewegt, so wird der kreisförmige Querschnitt der Bündel 1 verformt, indem die lotrecht zur Bewegungsrichtung außen liegenden Borsten nach hinten verdrängt werden und der Querschnitt des Bündels sich von den in Bewegungsrichtung vorlaufenden Borsten entgegen der Bewegungsrichtung verbreitert. Dies ist später mit Bezug auf die Fig.7, 8 und 11 näher beschrieben.

In den Fig.3 bis 6 ist die erfindungsgemäße Borsten- bzw. Bündelanordnung wiedergegeben. Fig.3a) zeigt ein Bündel 1 mit einer Anzahl n=3 von Borsten 2 mit einem Durchmesser d. Der Bündeldurchmesser D ist gestrichelt wiedergegeben. Er deutet zugleich die Befestigungsfläche des Bündels 1 auf dem Borstenträger an. In Fig.3b) ist diese Befestigungsfläche in Kreuzschraffur wiedergegeben. Der Abstand benachbarter Bündel beträgt wenigstens x=n·d, kann aber auch größer sein. Wird eine solche Borsten- bzw. Bündelanordnung in einer Richtung bewegt, so können sich die Borsten, insbesondere bei Widerstand von der Seite, aufgrund ihrer Länge und Flexibilität linear hintereinander in Bürstrichtung ordnen, wie dies in Fig.3b) gezeigt ist.

Fig.4a) und Fig.5a) zeigen ein Bündel 1 mit n=4 bzw. n=5 Borsten 2. Auch hier beträgt der Abstand benachbarter Bündel x≥n•d.

Fig.6a) zeigt zwei benachbarte Bündel mit unterschiedlicher Borstenzahl. Das links wiedergegebene größere Bündel 10 weist Borsten 2 in einer Anzahl n=6, das rechts wiedergegebene kleinere Bündel 11 Borsten 2 in einer Anzahl n=3 auf. In diesem Fall errechnet sich der Abstand x (Fig.6b)) aus dem Mittel der Anzahl der Borsten (die Summe beträgt 9, das Mittel 4,5) und dem Borstendurchmesser d. Auf diese Weise ist auch bei Bündeln mit unterschiedlicher Anzahl von Borsten eine lineare Ordnung der Borsten 2 in Bürstrichtung möglich. Um die Abstände zwischen den Bündeln nicht zu groß werden zu lassen, empfiehlt sich bei vorgegebenem Borstendurchmesser eine Beschränkung der Borstenzahl pro Bündel.

Würde man bei der bekannten Zahnbürste gemäß Fig.1 eine lineare Ordnung der Borsten im Sinne der Erfindung erreichen wollen, müßte der Abstand x der Bündel statt 2,6mm ungefähr 8,4mm betragen.

Fig.7 zeigt eine Draufsicht auf die Kaufläche von Zähnen, beispielsweise der Molaren eines Gebisses. Benachbarte Zähne sind mit 4 und der Interdentalraum zwischen ihnen mit 5 bezeichnet. Ferner ist die Wirkung einer herkömmlichen Zahnbürste am Beispiel von drei hintereinander angeordneten Bündeln 1 mit jeweils sieben Borsten 2 gezeigt. Der Abstand x der Bündel 1 voneinander ist kleiner als das Produkt aus dem Mittel der Anzahl der Borsten 2 benachbarter Bündel 1 und dem Borstendurchmesser. Wird eine solche Borstenanordnung in Richtung des Pfeils 6 über die Kaufläche der Zähne 4 bewegt, so dringen zwar noch die Borsten des vorlaufenden Bündels 1 in den Interdentalraum 5 ein, die Borsten der nachfolgenden Bündel stauen sich jedoch an der zum Interdentalraum 5 führenden Verengung auf, wie dies in Fig.7 dargestellt ist. In der Seitenansicht gemäß Fig.8 ist ersichtlich, daß sich die Borsten entgegen der Bürstrichtung 6 zunehmend nach hinten biegen.

Bei der erfindungsgemäßen Anordnung, bei der der Abstand x gleich oder größer ist als das Produkt aus dem Mittel der Anzahl der Borsten 2 benachbarter Bündel und dem Durchmesser der Borsten, kommt es beim Bürsten in Richtung 6 am Einlaufbereich des Interdentalraums 5 nicht zum Aufstauen der Borsten, sondern reihen sich die Borsten sämtlicher Bündel linear auf, so daß der Interdentalraum 5 durch eine einzige Bürstbewegung in einer Richtung vollständig von den Borsten erfaßt wird.

Gleiches gilt für die rot/weiß-Methode, wie in Fig.11 und 12 wiedergegeben. Bei einer herkömmlichen Zahnbürste mit einer Borstenanordnung gemäß Fig.11 dringen lediglich einzelne Borsten des vorlaufenden Bündels in den Interdentalraum 5 zwischen den Zähnen 4 ein, wie dies mit der Bürstrichtung 6 angedeutet ist. Wird die Zahnbürste nicht exakt, sondern leicht schräg geführt, wie dies mit der Bürstrichtung 7 angedeutet ist, dringen noch weniger Borsten in den Interdentalraum 5 ein. In keinem Fall wird der Rand der Gingiva 8 erreicht.

Bei der erfindungsgemäßen Anordnung der Bündel 1 gemäß Fig.12 ordnen sich unabhängig von der Bürstrichtung 6 oder 7 die Borsten in den Bündeln hintereinander aus und können auf diese Weise bis an den Gingivarand 8 in den Interdentalraum 5 eindringen.

Fig.13 und 14 zeigen einen stark vergrößerten Ausschnitt eines Zahns 4 mit einer Fissur 9. Solche Fissuren sind in der Regel trichterförmig ausgebildet und weisen eine mehr oder minder ausgedehnte Längserstreckung auf. Bei einer Zahnbürste mit herkömmlicher Borstenanordnung stauen sich die von oben in die Fissur 9 eingreifenden Borsten 2 der Bündel 1 schon im sich verengenden Einlaufbereich der Fissur 9 auf, während bei der erfindungsgemäßen Anordnung gemäß Fig.14 aufgrund der Möglichkeit der linearen Ordnung der Borsten 2 zumindest ein Teil derselben bis in den Grund der Fissur 9 eindringt.

Dies ist anhand der perspektivischen Darstellung in Fig.15 verdeutlicht, die wiederum einen Ausschnitt eines Zahns 4 mit einer idealisiert wiedergegebenen Fissur 9 in linearer Erstreckung zeigt. Die Borsten 2 des Bündels 1 reihen sich linear auf, wobei, wie aus der Darstellung erkennbar, ein Teil der Borsten 2 bis in den Grund der Fissur 9 vordringt.

## Patentansprüche

1. Borstenware mit einem Borstenträger (12) und mit diesem verbundenen Borsten (2), von denen zumindest ein Teil zu Borstengruppen (1) zusammengefaßt ist, in denen der Abstand der Borsten (2) kleiner ist als der Abstand (x) der geometrischen Zentren benachbarter Borstengruppen (1), **dadurch gekennzeichnet, daß** der Abstand (x) des geometrischen Zentrums wenigstens einer Borstengruppe (1) von dem geometrischen Zentrum wenigstens einer benachbarten Borstengruppe (1) im wesentlichen gleich oder größer ist als das Produkt aus dem Mittel der Anzahl (n) der Borsten (2) in den beiden Borstengruppen (1) und dem Durchmesser (d) dieser Borsten (2).

2. Borstenware nach Anspruch 1, **dadurch gekennzeichnet, daß** die Borstengruppen (1) runde Bündel sind.

3. Borstenware nach Anspruch 2, **dadurch gekennzeichnet, daß** die Borstengruppen (1) Bündel mit einem kreisförmigen Querschnitt sind.

4. Borstenware nach einem der Ansprüche 1 bis 3, **dadurch gekennzeichnet, daß** die Borstengruppen (1), bei denen der Abstand (x) ihrer geometrischen Zentren im wesentlichen gleich oder größer ist als das Produkt aus dem Mittel der Anzahl (n) der Borsten (2) benachbarter Borstengruppen (2) und dem Durchmesser (d) dieser Borsten, auf dem Borstenträger in den Ecken eines Dreiecks angeordnet sind.

5. Borstenware nach einem der Ansprüche 1 bis 3, **dadurch gekennzeichnet, daß** die Borstengruppen (1), bei denen der Abstand (x) ihrer geometrischen Zentren im wesentlichen gleich oder größer ist als das Produkt aus dem Mittel der Anzahl (n) der Borsten (2) benachbarter Borstengruppen (2) und dem Durchmesser (d) dieser Borsten, auf dem Borstenträger in den Ecken eines Polygons, insbesondere eines Vierecks, angeordnet sind.

6. Borstenware nach einem der Ansprüche 1 bis 5, **dadurch gekennzeichnet, daß** die Borstengruppen (1), bei denen der Abstand (x) ihrer geometrischen Zentren im wesentlichen gleich oder größer ist als das Produkt aus dem Mittel der Anzahl (n) der Borsten (2) benachbarter Borstengruppen (2) und dem Durchmesser (d) dieser Borsten, auf dem Borstenträger linear angeordnet sind.

7. Borstenware nach einem der Ansprüche 1 bis 6, **dadurch gekennzeichnet, daß** die Anzahl (n) der Borsten (2) in den Borstengruppen (1) unterschiedlich ist.

8. Borstenware nach einem der Ansprüche 1 bis 7, **dadurch gekennzeichnet, daß** der Durchmesser (d) der Borsten (2) in den Borstengruppen (1) unterschiedlich ist.

9. Borstenware nach einem der Ansprüche 1 bis 8, **dadurch gekennzeichnet, daß** am Borstenträger außer den Borstengruppen (1) einzeln stehende Borsten (2) angeordnet sind.

10. Borstenware nach Anspruch 9, **dadurch gekennzeichnet, daß** die einzeln stehenden Borsten (2) zu wenigstens einem Borstenfeld zusammengefaßt sind, in dem die Borsten mit geringem Abstand angeordnet sind.

11. Borstenware nach Anspruch 10, **dadurch gekennzeichnet, daß** der Abstand der in einem Feld einzeln stehenden Borsten (2) im Bereich des Durchmessers (d) der Borsten (2) liegt.

12. Borstenware nach einem der Ansprüche 1 bis 11, **dadurch gekennzeichnet, daß** die freien Enden der Borsten (2) wenigstens einer Borstengruppe (1) auf einer nicht-ebenen Hüllfläche liegen.

13. Borstenwaren nach einem der Ansprüche 1 bis 12, **dadurch gekennzeichnet, daß** die freien Enden der Borsten (2) wenigstens einer Borstengruppe (1) auf einer konvexen oder konkaven Hüllfläche liegen.

14. Borstenware nach einem der Ansprüche 1 bis 13, **dadurch gekennzeichnet, daß** die freien Enden der Borsten (2) verschiedener Borstengruppen (1) auf unterschiedlichen Hüllflächen liegen.

15. Borstenware nach einem der Ansprüche 1 bis 14, **dadurch gekennzeichnet, daß** die freien Enden der Borsten (2) der Borstengruppen auf Hüllflächen liegen, die unterschiedliche Abstände vom Borstenträger aufweisen.

16. Borstenware nach einem der Ansprüche 1 bis 14, **dadurch gekennzeichnet, daß** die Borsten (2) beliebige Querschnittsformen aufweisen.

17. Borstenware nach einem der Ansprüche 1 bis 15, **dadurch gekennzeichnet, daß** die Borstengruppen (1) beliebige Querschnittsformen aufweisen.

18. Borstenware nach einem der Ansprüche 1 bis 17, **dadurch gekennzeichnet, daß** die Borsten (2) einer Borstengruppe (1) einzeln mit dem Borstenträger verbunden sind.

19. Borstenware nach einem der Ansprüche 1 bis 17, **dadurch gekennzeichnet, daß** die Borsten (2) einer Borstengruppe (1) an ihren Enden miteinander und mit dem, Borstenträger verbunden sind.

20. Borstenware nach einem der Ansprüche 1 bis 19, **dadurch gekennzeichnet, daß** die Borsten (2) durch mechanische oder thermische Verfahren mit dem Borstenträger verbunden sind.

## Claims

1. Brushware comprising a bristle support (12) and bristles (2) connected therewith, at least part of which are combined into bristle groups (1) in which the separation between the bristles (2) is smaller than the separation (x) between the geometrical centers of neighboring bristle groups (1), **characterized in that** the separation (x) between the geometrical center of at least one bristle group (1) from the geometrical center of at least one neighboring bristle group (1) is substantially equal to or larger than the product between the average number (n) of bristles (2) in both bristle groups (1) and the average diameter (d) of these bristles (2).

2. Brushware according to claim 1, **characterized in that** the bristle groups (1) are round bundles.

3. Brushware according to claim 2, **characterized in that** the bristle groups (1) are bundles having a circular cross-section.

4. Brushware according to any one of the claims 1 through 3, **characterized in that** the bristle groups (1) whose separation (x) between their geometrical centers is substantially equal to or larger than the product between the average number (n) of bristles (2) of neighboring bristle groups (2) and the average diameter (d) of these bristles, are disposed on the bristle support in the corners of a triangle.

5. Brushware according to any one of the claims 1 through 3, **characterized in that** the bristle groups (1), whose separation (x) between their geometrical centers is substantially equal to or larger than the product between the average number (n) of bristles (2) of neighboring bristle groups (2) and the average diameter (d) of these bristles, are disposed on the bristle support in the corners of a polygon, in particular of a rectangle.

6. Brushware according to any one of the claims 1 through 5, **characterized in that** the bristle groups (11), whose separation (x) between their geometrical centers is substantially equal to or larger than the product between the average number (n) of bristles (2) of neighboring bristle groups (2) and the average diameter (d) of these bristles, are linearly disposed on the bristle support.

7. Brushware according to any one of the claims 1 through 6, **characterized in that** the number (n) of bristles (2) in the bristle groups (1) differs.

8. Brushware according to any one of the claims 1 through 7, **characterized in that** the diameter (d) of the bristles (2) in the bristle groups (1) differs.

9. Brushware according to any one of the claims 1 through 8, **characterized in that** individually standing bristles (2) are disposed on the bristle support, in addition to the bristle groups (1).

10. Brushware according to claim 9, **characterized in that** the individually standing bristles (2) are combined into at least one bristle field in which the bristles are disposed at a small separation from one another.

11. Brushware according to claim 10, **characterized in that** the separations between bristles (2) individually standing in a field, lies in the region of the diameter (d) of the bristles (2).

12. Brushware according to any one of the claims 1 through 11, **characterized in that** the free ends of the bristles (2) of at least one bristle group (1) are disposed in a non-planar envelope surface.

13. Brushware according to any one of the claims 1 through 12, **characterized in that** the free ends of the bristles (2) of at least one bristle group (1) are disposed in a convex or concave envelope surface.

14. Brushware according to any one of the claims 1 through 13, **characterized in that** the free ends of the bristles (2) of different bristle groups (1) are disposed in different envelope surfaces.

15. Brushware according to any one of the claims 1 through 14, **characterized in that** the free ends of the bristles (2) of the bristle groups are disposed in envelope surfaces having different distances from the bristle support.

16. Brushware according to any one of the claims 1 through 14, **characterized in that** the bristles (2) have arbitrary cross-sectional shape.

17. Brushware according to any one of the claims 1 through 15, **characterized in that** the bristle groups (1) have arbitrary cross-sectional shape.

18. Brushware according to any one of the claims 1 through 17, **characterized in that** the bristles (2) of one bristle group (1) are individually connected to the bristle support.

19. Brushware according to any one of the claims 1 through 17, **characterized in that** the bristles (2) of one bristle group (1) are connected together at their ends and are connected to the bristle support.

20. Brushware according to any one of the claims 1 through 19, **characterized in that** the bristles (2) are connected to the bristle support using mechanical or thermal methods.

## Revendications

1. Article de brosserie comprenant un support de poils (12) et des poils (2) reliés à celui-ci, dont au moins une partie sont rassemblés en groupes de poils (1), dans lesquels la distance entre les poils (2) est inférieure à la distance (x) entre les centres géométriques de groupes contigus de poils (1)), **caractérisé en ce que** la distance (x) entre le centre géométrique d'au moins un groupe de poils (1) et le centre géométrique d'au moins un groupe contigu de poils (1) est sensiblement identique ou supérieure au produit de la moyenne du nombre (n) de poils (2) dans les deux groupes de poils (1) et du diamètre (d) de ces poils (2).

2. Article de brosserie selon la revendication 1, **caractérisé en ce que** les groupes de poils (1) sont des faisceaux ronds.

3. Article de brosserie selon la revendication 2, **caractérisé en ce que** les groupes de poils (1) sont des faisceaux à section circulaire.

4. Article de brosserie selon l'une quelconque des revendications 1 à 3, **caractérisé en ce que** les groupes de poils (1), pour lesquels la distance (x) entre leurs centres géométriques est sensiblement égale ou supérieure au produit de la moyenne du nombre (n) de poils (2) de groupes contigus de poils (1) et du diamètre (d) de ces poils, sont disposés sur le support de poils dans les coins d'un triangle.

5. Article de brosserie selon l'une quelconque des revendications 1 à 3, **caractérisé en ce que** les groupes de poils (1), pour lesquels la distance (x) entre leurs centres géométriques est sensiblement égale ou supérieure au produit de la moyenne du nombre (n) de poils (2) de groupes contigus de poils (1) et du diamètre (d) de ces poils, sont disposés sur le support de poils dans les angles d'un polygone, en particulier d'un quadrilatère.

6. Article de brosserie selon l'une quelconque des revendications 1 à 5, **caractérisé en ce que** les groupes de poils (1), pour lesquels la distance (x) entre leurs centres géométriques est sensiblement égale ou supérieure au produit de la moyenne du nombre (n) de poils (2) de groupes contigus de poils (1) et du diamètre (d) de ces poils, sont disposés linéairement sur le support de poils.

7. Article de brosserie selon l'une quelconque des revendications 1 à 6, **caractérisé en ce que** le nombre (n) des poils (2) dans les groupes de poils (1) est différent.

8. Article de brosserie selon l'une quelconque des revendications 1 à 7, **caractérisé en ce que** le diamètre (d) des poils (2) dans les groupes de poils (1) est différent.

9. Article de brosserie selon l'une quelconque des revendications 1 à 8, **caractérisé en ce qu'**en dehors des groupes de poils (1), des poils (2) individuels sont disposés sur le support de poils.

10. Article de brosserie selon la revendication 9, **caractérisé en ce que** les poils (2) individuels sont réunis en au moins une zone de poils, dans laquelle les poils sont disposés à faible distance.

11. Article de brosserie selon la revendication 10, **caractérisé en ce que** la distance entre les poils (2) individuels dans une zone est de l'ordre du diamètre (d) des poils (2).

12. Article de brosserie selon l'une quelconque des revendications 1 à 11, **caractérisé en ce que** les extrémités libres des poils (2) d'au moins un groupe de poils (1) sont situées sur une surface enveloppe non plane.

13. Article de brosserie selon l'une quelconque des revendications 1 à 12, **caractérisé en ce que** les extrémités libres des poils (2) d'au moins un groupe de poils (1) sont situées sur une surface enveloppe convexe ou concave.

14. Article de brosserie selon l'une quelconque des revendications 1 à 13, **caractérisé en ce que** les extrémités libres des poils (2) de différents groupes de poils (1) sont situées sur des surfaces enveloppes différentes.

15. Article de brosserie selon l'une quelconque des revendications 1 à 14, **caractérisé en ce que** les extrémités libres des poils (2) des groupes de poils sont situées sur des surfaces enveloppes présentant des distances différentes par rapport au support de poils.

16. Article de brosserie selon l'une quelconque des revendications 1 à 14, **caractérisé en ce que** les poils (2) présentent des formes de section quelconques.

17. Article de brosserie selon l'une quelconque des revendications 1 à 15, **caractérisé en ce que** les groupes de poils (1) présentent des formes de section quelconques.

18. Article de brosserie selon l'une quelconque des revendications 1 à 17, **caractérisé en ce que** les poils (2) d'un groupe de poils (1) sont reliés individuellement au support de poils.

19. Article de brosserie selon l'une quelconque des revendications 1 à 17, **caractérisé en ce que** les poils (2) d'un groupe de poils (1) sont reliés par leurs extrémités entre eux et au support de poils.

20. Article de brosserie selon l'une quelconque des revendications 1 à 19, **caractérisé en ce que** les poils (2) sont reliés au support de poils par des procédés mécaniques ou thermiques.
